# FASCICULE DE BREVET EUROPEEN

(11) **EP 0 329 538 B1**
(45) Date de publication et mention de la délivrance du brevet: **16.12.1992**
(21) Numéro de dépôt: 89400386.2
(22) Date de dépôt: 10.02.1989
(51) Int. Cl.: D06F 39/02

(54) **Dispositif pour le lavage du linge en machine**
Vorrichtung zum Waschen von Wäsche in einer Waschmaschine
Device for washing laundry in a washing machine

(30) Priorité: 11.02.1988 FR 8801658
(43) Date de publication de la demande: 23.08.1989
(73) Titulaire: THE PROCTER & GAMBLE COMPANY, Cincinnati Ohio 45202 (US)
(72) Inventeur: Leebeek, Antonius Cornelius Gerardus, B-1070 Bruxelles (BE); Johnston, James Pyott, B-1900 Overijse (BE)
(74) Mandataire: Phélip, Bruno

(56) Documents cités:
- EP-A- 0 151 549
- EP-A- 0 152 359
- FR-A- 2 612 955
- GB-A- 1 307 387
- US-A- 4 588 080

## Description

La présente invention concerne le domaine du lavage et du nettoyage du linge en machine.

La demande de brevet européen n° 85 400 652.5,publiée sous le N° 0151549, au nom de la demanderesse, décrit un procédé original de lavage du linge en machine avec un détergent liquide. Selon ce procédé, on utilise un dispositif contenant un détergent liquide et comportant des évents non obturés. On place ce dispositif avec le linge à laver dans le tambour de la machine et on met la machine en route en laissant se dérouler le cycle de lavage, le détergent passant ainsi progressivement dans le linge et le bain de lavage aussitôt que la machine est mise en route. Selon un mode de réalisation, on verse une quantité prédéterminée de détergent liquide dans le dispositif, qui comporte à cet effet un orifice de remplissage et, à la fin du lavage, on récupère le dispositif qui peut être réutilisé.

Un tel procédé améliore très sensiblement l'efficacité du lavage du linge en machine et il est largement développé, avec un grand succès commercial.

Des dispositifs permettant la mise en oeuvre du procédé ci-dessus indiqué sont par exemple décrits dans la demande de brevet européen N° 85 400 653.3 publiée sous le N° 0152359, également au nom de la demanderesse. Un tel dispositif comporte au moins un orifice de remplissage et des évents pour la libération progressive du liquide au sein du linge en cours de lavage. A titre d'exemple, le dispositif comporte un corps et un ensemble rapporté, lequel est destiné au remplissage et/ou à la diffusion du liquide. Cet ensemble peut être monté à demeure sur le corps ou au contraire être amovible. Un tel ensemble peut comprendre un orifice central de remplissage et des évents répartis à sa périphérie. Selon une forme de réalisation avantageuse, l'orifice de remplissage a la forme d'une cheminée plongeant à l'intérieur du corps. On notera aussi qu'une disposition intéressante dans la pratique consiste à donner au dispositif une forme essentiellement sphérique. Néanmoins cette forme n'est nullement limitative et l'on peut par exemple mettre en oeuvre d'autres formes de révolution.

Pour les besoins du lavage, on remplit le dispositif de détergent liquide et on le place ainsi rempli dans le tambour de la machine, où se trouve déjà le linge, le détergent liquide contenu dans le dispositif diffusant progressivement en cours de lavage dans le milieu de lavage et dans le linge.

Par ailleurs, la demande de brevet français 87 04 167 (FR-A-2 612 955) déposée le 25 Mars 1987 par la demanderesse pour: "Procédé pour le lavage du linge et récipient pour sa mise en oeuvre", décrit un procédé pour le lavage du linge en machine dans lequel on introduit dans le tambour de la machine à laver un récipient ou dispositif, contenant une quantité prédéterminée de composition détergente, avantageusement liquide, ce récipient étant conçu pour permettre la diffusion progressive de la composition au cours du lavage. Selon ce procédé, on conditionne séparément dans des compartiments individuels dudit récipient les constituants de la composition détergente qui n'ont pas une compatibilité mutuelle satisfaisante, chacun desdits compartiments présentant des ouvertures, de manière que lors de la mise en place du récipient dans le tambour et à la mise en route de la machine, les constituants de la composition détergente diffusent simultanément et séparément au cours du lavage. On peut par exemple utiliser un récipient à deux compartiments, l'un d'entre eux pouvant notamment contenir les constituants de blanchiment destinés à libérer de l'oxygène ou du chlore actif tandis que l'autre contient le reste de la composition détergente.

La demanderesse a poursuivi ses travaux dans le domaine général de la technique de lavage du linge en machine faisant l'objet de sa demande de brevet européen N°O 151549 précitée .

La demande de brevet FR- 88 01657 du 11 Février 1988 intitulée :"Procédé perfectionné de lavage du linge en machine" a pour objet un procédé dans lequel on utilise un dispositif comportant des évents non obturés et contenant un détergent , on place ce dispositif avec le linge à laver dans le tambour de la machine et on met la machine en route en laissant se dérouler le cycle de lavage , ledit procédé étant caractérisé en ce qu'on utilise une composition détergente dont certains constituants sont séparés, en ce qu'on introduit au moins un desdits constituants dans le dispositif et en ce qu'on associe séparément audit dispositif au moins un autre desdits constituants de sorte que, pendant le lavage , l'ensemble des constituants diffuse dans le linge et le bain de lavage . La description de cette demande de brevet conjointe indique qu'il y a de nombreuses possibilités d'associer ces constituants au dispositif contenant le détergent , selon leur nature et leur mode d'action . Les exemples illustratifs montrent que ces constituants peuvent ainsi être présentés en étant contenus dans des poches ou sachets , ou bien sous forme de gélules, de comprimés ou pastilles solubles dans le bain de lavage .

La présente invention a pour objet un aménagement particulièrement simple et élégant d'un dispositif pour le lavage du linge en machine, qui , notamment ,permet une mise en oeuvre du procédé de lavage décrit et couvert dans la demande de brevet FR-88 01657 précitée.Le dispositif selon l'invention est plus particulièrement destiné au conditionnement de compositions détergentes liquides , en permettant de réaliser une présentation séparée d'autres constituants à action spécifique , lesdits constituants étant mis sous forme solide .

Ainsi l'invention concerne un dispositif de lavage du linge en machine , comportant au moins un orifice de remplissage et des évents pour la libération progressive d'un détergent liquide au sein du linge en cours de lavage , le dit dispositif étant caractérisé en ce qu'au moins un produit solide, comprenant des ingrédients additionnels utiles au lavage , est disposé à l'extérieur du dispositif , lesdits ingrédients étant également libérés progressivement au cours du lavage .

Au sens de la présente description , l'expression " produit solide , comprenant des ingrédients additionnels utiles au lavage " signifie un produit dont la forme physique est essentiellement solide , les ingrédients qu'il contient étant solides par eux-mêmes ou présentés au sein d'une formulation ayant une telle forme solide . Bien entendu , un tel produit solide , lorsqu'il est en contact avec le bain de lavage , doit avoir pour effet de libérer les ingrédients ou constituants qu'il contient de manière à leur permettre d'exercer leur fonction spécifique au cours du processus de lavage . A titre d'exemple, on connaît déjà dans la technique des comprimés ou pastilles , solubles dans l'eau , par exemple à base de perborate de sodium . Un tel constituant exerce une action détachante favorable sur les salissures dites " oxydables " . Un mode préféré de réalisation de l'invention est un dispositif dans lequel le produit solide est à base de perborate . Toutefois d'autres variantes de réalisation peuvent comprendre des formulations solides contenant des constituants spécifiques variés, tels que des enzymes , qui peuvent alors être incorporés dans une formulation solide soluble dans l'eau, par exemple à base de bicarbonate de sodium et d'acide citrique. Une telle formulation "effervescente" assure une dissolution rapide et une diffusion efficace des agents actifs. D'autres agents pouvant être additionnés dans une composition solide peuvent aussi être utilisés , par exemple des agents de mise en suspension des salissures , tels que les zéolithes ou les polyacrylates.

Le dispositif selon l'invention assure le conditionnement simultané d'une composition détergente liquide de base et d'au moins un autre constituant présenté sous forme solide . Le détergent liquide et ce constituant sont libérés progressivement dans le linge et dans le bain de lavage . Cette libération peut être simultanée ou , au contraire , on peut choisir la formulation du produit solide pour ne permettre sa libération qu'au moment optimal du cycle de lavage , conformément à l'enseignement de la demande FR 88 01657, mentionnée précédemment . Cette demande décrit en effet le moyen d'adapter les conditions du lavage à l'état des salissures du linge , pour procurer ainsi un " lavage à la carte " et de réaliser le lavage du linge avec une composition détergente , dont les constituants exercent leur activité au moment optimal,aussi bien en intervenant dans le processus de lavage , par exemple pour assurer un rôle de protection des organes de la machine à laver , que pour remplir leur fonction spécifique au cours du lavage , ce qui est le cas par exemple des enzymes , des adoucissants, des agents exercant une action détachante des tâches de graisse , des composés peroxygénés des activateurs de blanchiment, des catalyseurs de blanchiment, des brillanteurs optiques et autres constituants similaires à fonction spécifique . De tels constituants doivent être disponibles à des instants déterminés du cycle de lavage et le procédé objet de la demande FR-88 01657 prévoit de présenter ces constituants de manière à les rendre disponibles pour permettre le déroulement du lavage selon une séquence prédéterminée et optimale .

Un autre problème technique qui se pose plus particulièrement dans le cas des détergents liquides conditionnés selon la présente invention est celui de l'incompatibilité mutuelle de certains constituants de la composition par rapport à d'autres . C'est le cas , par exemple des formulations détergentes liquides et des constituants peroxygénés , notamment à base de perborates. Il n'est pas concevable de laisser entrer en contact un agent de blanchiment à base de perborate avec une composition détergente liquide , sous peine de réaction préalable faisant perdre au composé peroxygéné toute son efficacité Le dispositif de l'invention est particulièrement approprié pour apporter une solution simple à ce problème d'incompatibilité des agents qu'il est souhaitable de mettre en oeuvre dans un processus de lavage du linge en machine.

L'homme du métier comprendra que le dispositif de l'invention est conçu pour permettre le conditionnement d'une formulation liquide de détergent et d'au moins un autre produit solide , ce qui signifie que le dispositif peut comporter une pluralité de produits solides dont les propriétés sont telles qu'ils participent au lavage en exerçant leur fonction spécifique et le plus avantageusement à des moments prédéterminés du cycle .

Sous une forme avantageuse , l'invention a pour objet un dispositif ayant de préférence la forme d'un corps de révolution avec un orifice central de remplissage et des évents de diffusion répartis autour de l'orifice , ledit dispositif étant caractérisé en ce qu'il comporte au moins un produit solide comprenant des ingrédients additionnels utiles au lavage , ledit produit étant disposé autour de la zone desdits orifice et évents et étant maintenu appliqué à la surface extérieure du corps .

Dans cette forme préférée de réalisation, le dispositif est du type général mentionné dans la demande de brevet européen publiée sous le n° 0 152 359. Les dispositifs décrits et illustrés dans cette dernière demande sont aménagés pour permettre l'insertion d'un produit solide , conformément à l'enseignement de la présente invention.

Le produit solide peut avoir la forme générale d'un anneau dont la section est circulaire , elliptique ou autre .

Dans une forme de réalisation préférée , le dispositif comprend un corps de révolution, notamment sphérique,et un ensemble rapporté dans lequel sont ménagés un orifice de remplissage et des évents la surface extérieure du corps se raccordant à une surface radiale sur laquelle porte ledit ensemble , le produit solide étant disposé dans la zone de ladite surface radiale entourant ledit ensemble.

Il est avantageux également que le produit solide soit maintenu par une coiffe , elle-même solidaire d'une manière amovible du corps ou de l'ensemble rapporté , cette coiffe comportant des trous pour la libération progressive des ingrédients du produit solide . Ainsi donc , une telle coiffe assure la double fonction du maintien en position du produit solide sur le corps du dispositif et également de permettre l'accès du bain de lavage pour la mise en contact avec le produit solide et la dissolution progressive en vue de la libération des constituants utiles qu'il contient.

On notera aussi que le produit solide équipant le dispositif selon l'invention peut comprendre divers ingrédients ou constituants ayant une fonction spécifique dans le lavage ,pour autant qu'ils puissent présenter une compatibilité entre eux satisfaisante . Des exemples en seront donnés dans la description qui suit , pour des agents peroxygénés , en particulier à base de perborate de sodium et des agents améliorant encore le blanchiment et conférant un "éclat" supérieur au linge , par exemple des agents de brillantage optique .

L'invention sera encore illustrée sans être aucunement limitée par la description qui suit faite en référence aux dessins annexés sur lesquels :
Fig.1 représente en perspective un dispositif selon l'invention;
Fig.2 est une vue éclatée du dispositif de la figure 1 ;
Fig.3 est une vue en coupe axiale du corps du dispositif des figures 1 et 2 ;
Fig.4 est une coupe axiale d'un élément (coiffe) du dispositif des figures 1 et 2 ;

Tel qu'il est représenté aux figures 1 et 2, le dispositif selon l'invention qui est déssigné par la référence générale 1 , comprend un corps 2 ayant , dans l'exemple choisi , une forme générale sphérique . Toute autre forme pourrait néanmoins être adoptée , par exemple , une forme cylindrique . La structure du corps 2 est assez similaire à celle du dispositif faisant l'objet de la demande de brevet européen publiée sous le n° 0 152359. La coupe de la figure 3 montre une telle structure . Le corps 2 est équipé d'un ensemble rapporté 3 qui comporte une partie 5 en forme de cuvette , raccordée à une partie 6 ou cheminée plongeant à l'intérieur du corps . Les ouvertures 7 dans la partie 5 servent aussi bien au remplissage qu'à la diffusion de la composition détergente liquide , ainsi qu'on le dira plus loin . La partie cylindrique 6 comporte aussi des ouvertures longitudinales destinées à faciliter l'opération de remplissage . Le corps sphérique 2 se raccorde à l'ensemble rapporté 3 par une surface radiale 4 dont la fonction sera décrite ci-après . Par ailleurs , la partie 5 en forme de cuvette est munie d'un filetage 8.

Le corps 2 est destiné à recevoir une composition détergente liquide qui est déversée au travers de la partie 5 .

Le dispositif comporte encore un produit solide 9, en forme d'anneau ou de bague , qui entoure la zone de la cuvette 5 et s'applique sur la surface 4 . Le montage de cet anneau solide 9 est bien illustré à la figure 2 . Une coiffe 10 est destinée à maintenir l'anneau 9 sur le corps 2 . Cette coiffe 10 représentée en coupe sur la figure 4 comporte une paroi extérieure 11 et une paroi intérieure 12 entre lesquelles est ménagé un espace qui permet l'insertion de l'anneau 9. La paroi circulaire 12 délimite à l'intérieur une ouverture centrale 13 . La coiffe est munie d'ouvertures 14 .Egalement, la paroi 12 est munie d'un filetage complémentaire du filet 8 précité .

Le montage du dispositif est très simple : pour maintenir le produit solide 9 sur la surface 4 autour de l'ensemble diffuseur 3 , 5 , il suffit , après mise en place de l'anneau 9, d'appliquer la coiffe 10 et de la visser sur la partie 5 , pour maintenir en place le produit solide 9.

Les dessins annexés illustrent l'adaptation que l'invention apporte au dispositif pour le lavage du linge, faisant déjà l'objet de la demande de brevet européen publiée sous le n° 0152359. Toutefois , ces indications ne sont données qu'à titre illustratif . Par exemple les moyens de fixation amovible de la coiffe 10 sur le corps 2 ou l'ensemble rapporté 3 , respectivement, pourraient être différents du vissage 8 . Une fixation par conjugaison de forme pourrait aussi être utilisée . Il serait possible aussi de monter en superposition plusieurs coiffes 10 pour ménager des logements destinés à recevoir des produits solides différents . Le dispositif des figures 1 à 4 est bien adapté pour le conditionnement d'une composition détergente liquide à l'intérieur du corps 2 et d'un produit solide 9 , par exemple à base de composé peroxygéné,tel que le perborate de sodium. L'homme du métier sait qu'on peut mettre sous une forme solide par compactage , des agents de blanchiment peroxygénés et dans le dispositif selon l'invention, la forme adoptée est celle d'un anneau entourant l'ouverture centrale de remplissage du dispositif .

On voit donc que le dispositif selon l'invention permet de séparer le composé peroxygéné, en particulier le perborate de sodium, de la composition détergente liquide de base . Cette caractéristique est très avantageuse et, jusqu'alors , de nombreuses tentatives avaient été faites sans succès ou avec des moyens excessivement compliqués pour obtenir le même résultat : l'invention y parvient de façon simple et efficace, en tirant profit du procédé de lavage faisant l'objet de la demande de brevet européen 0 151 549 précitée .

On notera que le dispositif selon l'invention peut être utilisé avec des produits solides contenant des constituants ou ingrédients actifs très variés . Ceux-ci peuvent être solides grâce à leurs propriétés physiques ou être incorporés dans une formulation ayant une telle structure solide . Par exemple, au lieu de composé peroxygéné tel que le perborate de sodium, le produit annulaire 9 pourrait être constitué par une matrice solide contenant des enzymes ou un autre additif exerçant une action spécifique lors du lavage.

En vue de son utilisation, le dispositif 1 peut être équipé à l'avance d'un produit solide 9 , auquel cas la coiffe 10 est déjà fixée , par exemple par vissage sur le corps 2 . Le produit 9 est ainsi maintenu et protégé des agents extérieurs par la coiffe 10 , ce qui permet aussi d'éviter toute manipulation par l'utilisateur . Ceci peut être avantageux si les ingrédients actifs du produit 9 sont des substances assez réactives ou agressives , ce qui est le cas des perborates concentrés . Il suffit alors de remplir le corps 2 de la quantité voulue de composition détergente liquide , après quoi on place l'ensemble dans le tambour de la machine avec le linge à laver et on laisse se dérouler le cycle de lavage . Le détergent liquide diffuse progressivement à travers les orifices 7 , tandis que le produit 9 se dissout progressivement sous l'influence du bain de lavage pour laisser diffuser les ingrédients actifs par les trous 14.

Mais il est aussi possible de mettre en oeuvre le dispositif avec un produit 9 , en forme d'anneau , présenté séparément , ce qui permet de réaliser un lavage à la carte car selon l'état des salissures , on fait appel ou non au produit 9 . Si l'utilisateur désire utiliser ce produit pour sa fonction spécifique dans le lavage , il lui suffit de le mettre en place sur la surface 4 , puis de visser la coiffe 10 sur le corps 2 , celui-ci ayant été ou non préalablement rempli de détergent liquide . Le dispositif 1 peut alors être employé pour le lavage de la même manière que précédemment.

On a indiqué ci-après des exemples concrets de composition liquide détergente et de produit solide pouvant être incorporés dans le dispositif selon l'invention.

### EXEMPLE 1

On a introduit dans un dispositif du genre illustré aux figures 1 à 4 , 180 g de la composition détergente liquide précitée et 37,75 g du produit solide mentionné ci-dessus.Le lavage du linge en machine avec une dose ainsi constituée a fourni d'excellents résultats grâce à l'action du détergent et de l'agent de blanchiment solide . Les échantillons de linge ainsi lavés avaient une blancheur et un éclat supérieurs à ceux d'échantillons témoins lavés dans les mêmes conditions et avec la même quantité de composition liquide mais sans faire usage du produit solide .

### EXEMPLE 2

On a mis en oeuvre dans un dispositif représenté aux figures 1 à 4 , 180 g de la composition détergente liquide ci-dessus qui a été introduite à l'intérieur du corps du dispositif et 37,75g du produit solide ci-dessus . On a obtenu d'excellents résultats de lavage du linge en machine , les échantillons lavés ayant une blancheur et un éclat supérieurs à des échantillons témoins qui avaient été lavés dans les mêmes conditions mais uniquement avec une composition détergente liquide .

Dans les exemples sus-mentionnés, toutes les parties ont été indiquées en poids .

La description et les exemples qui précèdent non été donnés qu'à titre illustratif et ne peuvent aucunement limiter la présente invention.

Les signes de référence insérés après les caractéristiques techniques mentionnées dans les revendications, ont pour seul but de faciliter la compréhension de ces dernières, et n'en limitent aucunement la portée.

## Revendications

1. Dispositif pour permettre la diffusion progressive d'au moins un détergent liquide lors d'un lavage de linge en machine, ledit dispositif comportant un corps de révolution (2) destiné à recevoir ledit détergent liquide et étant muni, d'une part, d'un orifice de remplissage (5) et, d'autre part, d'évents de diffusion (7) répartis autour dudit orifice (5), ledit dispositif étant caractérisé en ce qu'il comporte des moyens (10) permettant de maintenir autour dudit orifice de remplissage (5) et desdits évents (7) au moins un ingrédient additif se présentant sous forme d'un produit solide (9), lesdits moyens de maintien (10) étant d'une structure telle que lors du lavage, ledit produit solide (9) se dilue et diffuse selon des directions qui lui permettent de se mélanger avec le détergent liquide diffusant.

2. Dispositif selon la revendication 1, caractérisé en ce que les moyens de maintien (10) dudit produit solide (9) comportent une coiffe annulaire qui peut être solidarisée de manière amovible du corps (2) dudit dispositif ou d'un ensemble y rapporté pour définir avec les parois dudit corps (2) un logement pour le produit solide (9) précité, ladite coiffe comportant des trous pour la libération progressive des ingrédients du produit solide (9), lesdits trous étant répartis tout autour de l'orifice (5) central du corps (2) du dispositif.

3. Dispositif selon la revendication 2, caractérisé en ce que la zone du corps (2) qui entoure l'orifice de remplissage (5) a une surface sensiblement radiale qui sert de fond pour le logement défini avec la coiffe précitée pour recevoir le produit solide (9).

4. Dispositif selon l'une des revendications 2 ou 3, caractérisé en ce que la coiffe précitée se solidarise du corps (2) ou d'un ensemble y rapporté par vissage.

5. Dispositif selon la revendication 4, caractérisé en ce qu'un ensemble rapporté est disposé à l'intérieur du corps (2), ledit ensemble rapporté ayant des parois intérieures s'étendant dans l'orifice de remplissage (5) vers le fond dudit corps (2) et étant munis d'évents de diffusion (7) répartis autour dudit orifice, les parois dudit ensemble rapporté étant munies d'un filetage destiné à coopérer avec un filetage complémentaire dont est muni la coiffe annulaire pour maintenir celle-ci par rapport audit corps (2).

6. Utilisation du dispositif selon l'une quelconque des revendications 1 à 5, dans laquelle le corps (2) est rempli d'une quantité prédéterminée de détergent liquide et au moins un produit solide (9) est maintenu sur le dispositif par les moyens (10).

7. Procédé de lavage dans lequel on utilise un dispositif selon l'une quelconque des revendications 1 à 5, caractérisé en ce que le dispositif de lavage est rempli au moment de l'emploi avec la quantité voulue de composition détergente liquide et est équipé, éventuellement à l'avance, du produit solide (9), après quoi l'ensemble est placé dans le tambour de la machine avec le linge à laver.

## Patentansprüche

1. Vorrichtung zum Ermöglichen der fortschreitenden Verteilung zumindest eines flüssigen Waschmittels beim Wäschewaschen in der Maschine, mit einem zur Aufnahme des flüssigen Waschmittels bestimmten Drehkörper (2), der einerseits mit einer Einfüllöffnung (5) und anderseits mit um diese Öffnung (5) verteilt angeordneten Verteilöffnungen (7) versehen ist, dadurch gekennzeichnet, daß die Vorrichtung Mittel (10) aufweist, die es erlauben, um die Einfüllöffnung (5) und die Verteilöffnungen (7) herum zumindest einen Zusatzstoff zu halten, der in Form eines festen Produktes (9) vorliegt, wobei diese Haltemittel (10) eine derartige Struktur haben, daß sich das feste Produkt (9) beim Waschen verdünnt und in Richtungen verteilt, die es ihm ermöglichen, sich mit dem verteilenden flüssigen Waschmittel zu vermischen.

2. Vorrichtung nach Anspruch 1, dadurch gekennzeichnet, daß die Haltemittel (10) für das feste Produkt (9) eine ringförmige Kappe aufweisen, die lösbar mit dem Körper (2) der Vorrichtung oder einer daran befestigten Anordnung verbunden werden kann, um mit den Wänden dieses Körpers (2) eine Aufnahme für das feste Produkt (9) zu definieren, wobei die Kappe Löcher für das fortschreitende Freisetzen der Bestandteile des festen Produktes (9) aufweist, die um die zentrale Öffnung (5) des Körpers (2) der Vorrichtung herum verteilt sind.

3. Vorrichtung nach Anspruch 2, dadurch gekennzeichnet, daß jene Zone des Körpers (2), welche die Einfüllöffnung (5) umgibt, eine im wesentlichen radiale Oberfläche hat, die als Boden für die von der Kappe definierte Aufnahme dient, um das feste Produkt (9) aufzunehmen.

4. Vorrichtung nach einem der Ansprüche 2 oder 3, dadurch gekennzeichnet, daß die Kappe mit dem Körper (2) oder einer daran befestigten Anordnung durch Verschrauben verbunden wird.

5. Vorrichtung nach Anspruch 4, dadurch gekennzeichnet, daß die angebrachte Anordnung im Inneren des Körpers (2) liegt und Innenwände hat, die sich in der Einfüllöffnung (5) zum Boden des Körpers (2) erstrecken und mit Verteilöffnungen (7) versehen sind, welche um diese Öffnung herum verteilt sind, wobei die Wände dieser angebrachten Anordnung mit einem Gewinde versehen sind, das dazu bestimmt ist, mit dem komplementären Gewinde zusammenzuwirken, mit welchem die ringförmige Kappe versehen ist, um sie am Körper (2) zu halten.

6. Verwendung der Vorrichtung nach einem der Ansprüche 1 bis 5, bei welcher der Körper (2) mit einer vorgegebenen Menge eines flüssigen Waschmittels gefüllt wird und zumindest ein festes Produkt (9) durch die Mittel (10) in der Vorrichtung gehalten wird.

7. Waschverfahren, bei welchem eine Vorrichtung nach einem der Ansprüche 1 bis 5 verwendet wird, dadurch gekennzeichnet, daß die Waschvorrichtung zum Zeitpunkt ihres Einsatzes mit der gewünschten Menge einer flüssigen Waschmittelzusammensetzung gefüllt wird und, gegebenenfalls vorher, mit einem festen Produkt (9) versehen wird, wonach die Anordnung zusammen mit der zu waschenden Wäsche in die Trommel der Maschine gesetzt wird.

## Claims

1. Device making possible the progressive diffusion of at least one liquid detergent during washing of clothing in a machine, said device comprising a body of revolution (2) intended to receive said liquid detergent and fitted, on the one hand, with a filling orifice (5) and, on the other hand, with diffusion vents (7) distributed around said orifice (5), said device being characterised in that it comprises means (10) making it possible to maintain around said filling orifice (5) and said vents (7) at least one additive ingredient having the form of a solid product (9), said maintaining means (10) being of a structure such that, during washing, the said solid product (9) is diluted and diffuses along directions which allow it to mix itself with the diffusing liquid detergent.

2. Device according to Claim 1, characterised in that the maintaining means (10) of said solid product (9) comprise an annular cap which can be secured in a removable way to the body (2) of the said device or to an assembly attached thereto to delimit with the walls of said body (2) a housing for the said solid product (9) mentioned above, the said cap comprising holes for the progressive release of the ingredients of the solid product (9), said holes being distributed right around the central orifice (5) of the body (2) of the device.

3. Device according to Claim 2, characterised in that the zone of the body (2) which surrounds the filling orifice (5) has an essentially radial surface which serves as a bottom for the housing delimited with the abovementioned cap to receive the solid product (9).

4. Device according to one of Claims 2 and 3, characterised in that the abovementioned cap can be secured to the body (2) or to an assembly attached thereto by use of screws.

5. Device according to Claim 4, characterised in that an attached assembly is placed in the interior of the body (2), the said attached assembly having internal walls reaching into the filling orifice (5) towards the bottom of said body (2) and being fitted with diffusion vents (7) distributed around said orifice, the walls of said attached assembly being provided with a thread intended to interact with a complementary thread provided on the annular cap to hold the latter with respect to the said body (2).

6. Use of the device according to any of the Claims 1 to 5, characterised in that the body (2) is filled with a predetermined quantity of liquid detergent and at least one solid product (9) is maintained on the device by the means (10).

7. Method for washing in which a device according to any one of the Claims 1 to 5 is used, characterised in that the washing device is filled at the time of use with the desired quantity of liquid detergent composition and is fitted, optionally ahead of time, with the solid product (9), after which the assembly is placed in the drum of the washing machine together with the clothing to be washed.
